# EUROPÄISCHE PATENTSCHRIFT

(11) **EP 0 546 426 B1**
(45) Veröffentlichungstag und Bekanntmachung des Hinweises auf die Patenterteilung: **26.02.1997**
(21) Anmeldenummer: 92120467.3
(22) Anmeldetag: 01.12.1992
(51) Int. Cl.: A47L 13/18

(54) **Einrichtung zum Reinigen und Polieren von Oberflächen**
Surfaces cleaning and polishing article
Article de nettoyage et polissage de surfaces

(30) Priorität: 07.12.1991 DE 9115222 U
(43) Veröffentlichungstag der Anmeldung: 16.06.1993
(73) Patentinhaber: Burkhardt, Margarete, D-87499 Wildpoldsried (DE)
(72) Erfinder: Burkhardt, Margarete, D-87499 Wildpoldsried (DE)
(74) Vertreter: Hutzelmann, Gerhard

(56) Entgegenhaltungen:
- EP-A- 0 468 301
- DE-C- 730 258
- DE-U- 9 010 901
- GB-A- 424 766
- US-A- 3 638 270
- US-A- 3 647 305

## Beschreibung

Die Erfindung betrifft eine Einrichtung zum Reinigen und Polieren von Oberflächen, wobei auf der Außenseite eines handschuhartig ausgebildeten Trägers Faserstücke aufgebracht sind, die aus Kunststoffasern bestehen und mit einem Ende am Träger befestigt und mit ihrem anderen Ende frei vom Träger abstehen, wobei auf der von den Faserstücken abgewandten Seite des Trägers eine weitgehend feuchtigkeitsundurchlässige Kunststoffolie und ein weiteres Flächengebilde aufgebracht sind.

Aus der DE-U-90 10 901 ist eine Einrichtung zum Reinigen und Trocknen von Oberflächen bekannt, bei der zum Trocknen ein saugfähiges und wischfestes Material vorgesehen ist. Reinigen und Polieren ist mit dieser Einrichtung jedoch nicht möglich.

In der DE-C-730 258 ist ein Putz- und Reinigungshandschuh beschrieben, dessen beide Außenseiten durch Zusammenfalten eines durchgehenden Zuschnittes gebildet und damit aus dem gleichen Material hergestellt sind. Damit sind beide Oberflächen auch nur zu einem einheitlichen Zweck einsetzbar. Zum gleichzeitigen Reinigen und Polieren ist dieser bekannte Handschuh daher nicht einsetzbar.

Der Erfindung liegt die Aufgabe zugrunde, eine Einrichtung der genannten Art zu schaffen, mit der ein Reinigen und Polieren von beliebigen Flächen leicht und bequem ermöglicht wird.

Diese Aufgabe wird erfindungsgemäß dadurch gelöst, daß das weitere Flächengebilde aus einem Gewebe, Gewirke od.dgl. Werkstoff besteht, daß die Kunststoffasern verhältnismäßig weich ausgebildet sind und vorzugsweise aus Polyacryl bestehen, daß die Kunststoffolie aus Polyäthylen gebildet und einerseits mit dem Träger und andererseits mit dem Gewebe od.dgl. zusammenkaschiert ist, und daß die beiden Außenseiten des handschuhartige ausgebildeten Trägers unterschiedlich gekennzeichnet sind.

Zum Auftragen von Reinigungs- und Poliermitteln hat sich eine derartige Einrichtung hervorragend bewährt, da diese Mittel in den Fasern verbleiben und somit vollständig verwertet werden können. Darüber hinaus wird durch die eingebrachte Folie ein Beschmutzen der Hände vermieden. Das auf der Handschuh-Innenseite angebrachte Gewebe oder dergleichen wirkt sich dagegen hautsympatisch aus und vermeidet ein Schwitzen der Hände. Durch die weiche Ausbildung der Kunststoffasern aus vorzugsweise Polyacryl, ist besonders das Polieren sehr effektiv. Die unterschiedliche Kennzeichnung der beiden Außenseiten des handschuhartig ausgebildeten Trägers erleichtert den Gebrauch der Einrichtung, da damit ohne Verwechslungsgefahr die eine Seite zum Auftragen des Poliermittels und die andere Seite zum Nachpolieren einsetzbar ist.

Diese Kennzeichnung der beiden Seiten kann erfindungsgemäß dadurch erfolgen, daß die auf den beiden Außenseiten des Trägers aufgebrachten Kunststoffasern unterschiedlich eingefärbt sind.

In der Zeichnung ist die Erfindung anhand von zwei Ausführungsbeispielen veranschaulicht. Dabei zeigen:
- Fig.1: eine Ansicht eines Polierhandschuhs mit eingefaßtem Bund und Aufhängelasche,
- Fig.2: eine Ansicht eines weiteren Polierhandschuhs der zusätzlich an seinem offenen Ende mit einem Strickbund versehen ist und
- Fig.3: einen Schnitt durch die eine Wand eines Polier-Handschuhs in vergrößertem Maßstab.

Mit 1 ist in Fig.1 eine Einrichtung bezeichnet, die in Form eines Handschuhs ausgebildet ist, einen Träger 2 aufweist, der aus einem Gewirke aus Kunststoff-Fasern besteht und an diesem befestigte Kunststoff-Fasern 3 aufweist. Diese Kunststoff-Fasern 3 bestehen aus Polyacryl und sind besonders weich ausgebildet. Sie sind mit ihrem einen Ende in nicht dargestellter Weise an dem Träger 2 angeklebt. Am offenen Ende ist der Handschuh mit einem Band 8 eingefaßt und trägt eine Aufhängeschlaufe 9.

Beim Ausführungsbeispiel nach Fig.2 ist am offenen Ende eines Handschuhs 10 ein Strickbund 11 angeordnet, durch den der Handschuh besser an der Hand hält.

Der Aufbau der Wände ist bei beiden Ausführungsbeispielen gleich.

Auf die von den Kunststoffasern abgekehrte Innenseite des Trägers 2 ist eine Kunststoffolie 4 aufkaschiert, die widerum ein Gewebe 5 trägt. Anstelle des Gewebes ist auch ein Gewirke, ein Vlies oder ähnliches einsetzbar; es muß nur jeweils eine feste Verbindung zwischen der Folie und dem aufkaschierten Flächengebilde hergestellt sein.

Für die Kunststoffolie kommt zweckmäßigerweise eine Polyäthylenfolie zum Einsatz, da diese sich leicht verarbeiten läßt und verhältnismäßig preisgünstig ist.

Die Fasern 3 haben auf den beiden Seiten des Handschuhs 1 bzw. 10 unterschiedliche Farben, wodurch die eine Handschuhseite zum Auftragen eines Poliermittels auf eine zu polierende Fläche und die andere Handschuhseite zum Nachpolieren verwendet werden kann, ohne daß diese verwechselt werden.

Anstelle der unterschiedlichen Farbe der Fasern 3 ist jedoch auch eine andere Kennzeichnung der beiden Seiten möglich.

## Patentansprüche

1. Einrichtung zum Reinigen und Polieren von Oberflächen, wobei auf der Außenseite eines handschuhartig ausgebildeten Trägers Faserstücke(3) aufgebracht sind, die aus Kunststoffasern bestehen und mit einem Ende am Träger(2) befestigt und mit ihrem anderen Ende frei vom Träger(2) abstehen, wobei auf der von den Faserstücken(3) abgewandten Seite des Trägers(2) eine weitgehend feuchtigkeitsundurchlässige Kunststoffolie(4) und ein weiteres Flächengebilde(5) aufgebracht sind, **dadurch gekennzeichnet**, daß das weitere Flächengebilde aus einem Gewebe, Gewirke od.dgl. Werkstoff besteht, daß die Kunststoffasern(3) verhältnismäßig weich ausgebildet sind und vorzugsweise aus Polyacryl bestehen, daß die Kunststoffolie(4) aus Polyäthylen gebildet und einerseits mit dem Träger(2) und andererseits mit dem Gewebe (5) od.dgl. zusammenkaschiert ist, und daß die beiden Außenseiten des handschuhartig ausgebildeten Trägers(2) unterschiedlich gekennzeichnet sind.

2. Einrichtung nach Anspruch 1, **dadurch gekennzeichnet**, daß die auf den beiden Außenseiten des Trägers(2) aufgebrachten Kunststoffasern(3) unterschiedlich eingefärbt sind.

## Claims

1. Device for cleaning and polishing surfaces, in which pieces of fibrous material (3), that consist of plastic fibres, that are attached at one end to the substrate (2) and that project freely away from the substrate (2) at the other end, are applied to the outside of a substrate which is formed in the shape of a glove, where a plastic film (4) that is to a large extent impermeable to water and a further material structure (5) are applied to the opposite side of the substrate (2) from these pieces of fibrous material (3), **wherein** the further material structure is made from a woven or knitted fabric or a similar material, **wherein** the plastic fibres (3) are designed to be comparatively soft and consist preferably of polyacrylate, **wherein** the plastic film (4) is made from polyethylene and is laminated on one side with the substrate (2) and on the other side with the fabric (5) or similar material and **wherein** the two outer sides of the substrate (2) which is formed in the shape of a glove are distinguished by being identified differently.

2. Device according to claim 1, **wherein** the plastic fibres (3) applied to the two outer sides of the substrate (2) are coloured differently.

## Revendications

1. Dispositif pour nettoyer et polir des surfaces, sachant que sur la face extérieure d'un support réalisé à la manière d'un gant sont appliquées des touffes de fibres (3) qui sont composées de fibres synthétiques, sont fixées au support (2) par une extrémité et font saillie librement du support (2) avec leurs extrémités libres, sachant que sur la face du support (2) qui est opposée aux touffes de fibres (3) sont appliqués un film plastique largement imperméable (4) et un autre revêtement (5), caractérisé en ce que l'autre revêtement est composé d'un tissu, d'un tissu à mailles ou d'un matériau analogue, en ce que les fibres plastiques (3) sont relativement douces et sont composées d'un matériau polyacrylique, en ce que le film plastique (4) est constitué de polyéthylènes et est contrecollé, d'une part, sur le support (2) et, d'autre part, sur le tissu (5) ou analogues, et en ce que les deux faces extérieures du support réalisé à la manière d'un gant (2) présentent des marquages différents.

2. Dispositif selon la revendication 1, caractérisé en ce que les fibres synthétiques (3) appliquées sur les deux faces extérieures du support (2) sont teintes en des couleurs différentes.
